# EUROPÄISCHE PATENTSCHRIFT

(11) **EP 4 325 056 B1**
(45) Veröffentlichungstag und Bekanntmachung des Hinweises auf die Patenterteilung: **25.03.2026**
(21) Anmeldenummer: 23181522.6
(22) Anmeldetag: 26.06.2023
(51) Int. Cl.: F04C 18/02, F04C 27/00

(54) **SCROLLMASCHINE UND KÄLTEANLAGE**
SCROLL MACHINE AND REFRIGERATION SYSTEM
MACHINE À SPIRALES ET SYSTÈME FRIGORIFIQUE

(30) Priorität: 16.08.2022 DE 102022120681
(43) Veröffentlichungstag der Anmeldung: 21.02.2024
(73) Patentinhaber: BITZER Kühlmaschinenbau GmbH, 71065 Sindelfingen (DE)
(72) Erfinder: Scharer, Christian, 76571 Gaggenau (DE); Hauser, Markus, 72108 Rottenburg am Neckar-Oberndorf (DE); Feller, Klaus, 71083 Herrnberg (DE)
(74) Vertreter: Westphal, Mussgnug & Partner Patentanwälte mbB

(56) Entgegenhaltungen:
- EP-A1- 2 894 338
- EP-A1- 3 578 823
- DE-A1- 3 442 619
- DE-T2- 69 002 885
- DE-T2- 69 700 233
- JP-A- H0 388 983
- JP-A- H07 269 472
- KR-A- 20100 118 362
- US-A- 5 421 707
- US-A- 5 702 241
- US-A1- 2008 247 895
- US-A1- 2019 353 162

## Beschreibung

Die vorliegende Erfindung betrifft eine Scrollmaschine mit einer Einspritzung für ein Medium, insbesondere ein Kältemittel, sowie eine Kälteanlage mit einer solchen Scrollmaschine.

Scrollmaschinen sind Fluidenergiemaschinen und sind aus dem Stand der Technik in unterschiedlichen Ausgestaltungen vorbekannt. Scrollmaschinen sind beispielsweise Scrollkompressoren, Scrollverdichter bzw. Spiralverdichter oder Scrollexpander.

Bekannte Scrollmaschinen weisen typischerweise zwei zusammenwirkende Spiraleinheiten mit jeweils mindestens einer mindestens einen Spiralkanal bildenden Spiralrippe auf. Die Spiralrippen der Spiraleinheiten greifen bzw. verkämmen zur Bildung von Druckkammern ineinander, wobei die Spiralrippen dem einen Boden der jeweils anderen Spiraleinheit dichtend anliegen.

Sowohl der jeweilige Spiralkanal als auch die den Spiralkanal bildende Spiralrippe sind in Form einer Kreisevolvente ausgebildet, wobei die zwei Spiraleinheiten relativ zueinander beweglich sind. Eine verbreitete Bauweise von Scrollmaschinen weist eine stationäre Spiraleinheit und eine bewegliche Spiraleinheit auf, wobei die bewegliche erste Spiraleinheit entlang einer Orbitalbahn relativ zu einer zweiten Spiraleinheit bewegt werden kann.

Nach dem Verdrängungsprinzip wird in einem Kompressor oder in einem Verdichter ein Medium, zum Beispiel ein Kältemittel, durch eine Relativbewegung der zwei Spiraleinheiten verdichtet bzw. komprimiert. Bei dieser Relativbewegung wird das Medium in Druckkammern entlang der Spiralkanäle von einem äußeren Endbereich zu einem inneren Endbereich verlagert, wobei das Medium in der jeweiligen Druckkammer eine Volumenveränderung erfährt.

In einem Expander wird das Medium, insbesondere ein Kältemittel, durch eine Relativbewegung der zwei Spiraleinheiten expandiert. Bei dieser Relativbewegung wird das Medium in Drucckammern entlang der Spiralkanäle von einem inneren Endbereich zu einem äußeren Endbereich verlagert, wobei das Medium in der jeweiligen Druckkammer eine Volumenvergrößerung erfährt.

Aus WO 2018 019 372 A1 ist beispielsweise eine solche gattungsgemäße Scrollmaschine bekannt, die in einer Kälteanlage mit einem Kältemittelkreislauf zur Anwendung kommen kann. Solche Kälteanlagen können vielseitig zur Anwendung kommen, wie beispielsweise zum Kühlen eines sekundären Fluids wie Luft oder zum Kühlen von Komponenten oder Gerätschaften.

Weiteren Stand der Technik bilden die DE 690 02 885 T2, DE 697 00 233 T2, JP H03 88 983 A und JP H07 269 472 A.

In der Vergangenheit haben sich oben beschriebene Scrollmaschinen und Kälteanlagen bewährt. Die Spiraleinheiten sind hohen mechanischen Belastungen sowie Druckkräften ausgesetzt. Die zyklischen mechanischen Belastungen der zusammenwirkenden Spiralrippen wirken sich nachteilig auf die bestimmungsgemäße Lebensdauer der Scrollmaschine aus und erfordern eine robuste und somit eine schwere Bauweise. Auch die Abdichtung der Druckkammer stellt Herausforderungen dar, da die Kontaktflächen der Spiraleinheiten Verschleiß unterliegen.

Hier setzt die vorliegende Erfindung an.

Es ist die Aufgabe der vorliegenden Erfindung eine Scrollmaschine, sowie eine Kälteanlage der eingangs beschriebenen Art vorzuschlagen, die die aus dem Stand der Technik bekannten Nachteile in zweckmäßiger Weise beseitigt.

Diese Aufgaben werden durch eine Scrollmaschine mit den Merkmalen des Patentanspruchs 1 sowie durch eine Kälteanlage mit den Merkmalen des Patentanspruchs 17 gelöst.

Weitere vorteilhafte Ausgestaltungen der Erfindung werden in den Unteransprüchen angegeben.

Die erfindungsgemäße Scrollmaschine, insbesondere ein Spiralverdichter, für ein Medium, mit den Merkmalen des Patentanspruchs 1 weist eine erste Spiraleinheit und eine zweite Spiraleinheit auf, die in einer Längsachse angeordnet sind. Die erste Spiraleinheit umfasst einen Boden und eine von dem Boden abstehende Spiralrippe, die eine Spiralrippenspitze aufweist. Die zweite Spiraleinheit umfasst einen Boden und eine von dem Boden abstehende Spiralrippe, die eine Spiralrippenspitze aufweist. Die erste Spiraleinheit kann relativ zu der zweiten Spiraleinheit entlang einer Orbitalbahn bewegt werden und die erste Spiraleinheit und die zweite Spiraleinheit greifen zur Bildung von Druckkammern ineinander, wobei die Spiralrippenspitze mit dem Boden der jeweils anderen Spiraleinheit dichtend zusammenwirkt. Erfindungsgemäß ist vorgesehen, dass der Boden der ersten Spiraleinheit und/oder der Boden der zweiten Spiraleinheit eine Tasche mit einem in der Tasche angeordneten Einlegeblech umfassen bzw. umfasst.

Es wird an dieser Stelle bereits angemerkt, dass das Medium im Sinne der vorliegenden Erfindung bevorzugt ein Kältemittel ist, wobei das Kältemittel ein Schmiermittel umfasst, welches durch das Kältemittel mitgeführt werden kann.

Gemäß der vorliegenden Erfindung wird ein Einlegeblech in den Boden der ersten Spiraleinheit und/oder in den Boden der zweiten Spiraleinheit eingesetzt, das eine mit der jeweiligen Spiralrippenspitze zusammenwirkende Dichtfläche aufweist, die von der jeweiligen Spiralrippenspitze während einer vollständigen Bewegung der ersten Spiraleinheit entlang der Orbitalbahn überfahren wird. Die Form und Größe des Einlegeblechs korrespondiert dabei mit der Form und Größe der Tasche.

Die erste Spiraleinheit und/oder die zweite Spiraleinheit können bzw. kann aus Aluminium oder aus einer Aluminiumlegierung hergestellt sein, währenddessen das Einlegeblech aus einem härteren Werkstoff wie Metall, Edelstahl oder dergleichen hergestellt sein kann. Somit unterliegt der Boden der jeweiligen Spiraleinheit einem geringeren Verschleiß und das Einlegeblech kann bei Bedarf gegebenenfalls ausgetauscht werden.

Bevorzugt ist die jeweilige Spiralrippenspitze der ersten Spiraleinheit und/oder der zweiten Spiraleinheit, beispielsweise mittels einer später noch beschriebenen Stirndichtung, derart ausgebildet, dass die jeweilige Spiralrippenspitze während einer vollständigen Bewegung der ersten Spiraleinheit entlang der Orbitalbahn ausschließlich innerhalb der Dichtfläche des Einlegeblechs dichtend zusammenwirkt.

Gemäß einer Weiterbildung der vorliegenden Erfindung ist das Einlegeblech in die Tasche lose eingesetzt. Das Einlegeblech wird somit ausschließlich formschlüssig in der Tasche gehalten. Zwischen der Tasche und dem Einlegeblech kann sich mit dem Medium mitgeführtes Schmiermittel absetzen, welches einerseits Verschleiß zwischen dem Einlegeblech und der Tasche vermeidet und andererseits die Dichtfläche des Einlegeblechs schmiert, wodurch eine verbesserte Dichtwirkung zwischen der jeweiligen Spiralrippenspitze und dem Einlegeblech erreicht werden kann.

Darüber hinaus hat es sich als vorteilhaft erwiesen, wenn die Tasche eine Taschentiefe und das Einlegeblech eine Blechdicke aufweisen und die Blechdicke größer ist als die Taschentiefe.

Das Einlegeblech ragt aus der Tasche heraus. Ferner kann durch diese Maßnahme sichergestellt werden, dass die Stirnfläche einer Spiraleinheit mit dem Boden der jeweils anderen Spiraleinheit nicht kollidieren kann.

Die jeweilige Tasche ist vorzugsweise mit einem möglichst kleinen Eckradius zu versehen, damit ein Spiel zwischen dem Einlegeblech und der Tasche auf ein Minimum reduziert werden kann. Hierdurch und/oder durch die Wahl geeigneter Toleranzen soll die Bewegungsfreiheit des Einlegeblechs in der Tasche auf ein Minimum reduziert werden und eine Beschädigung der Spiralrippe durch das Einlegeblech verhindert werden.

Erfindungsgemäß ist es, wenn die Tasche in einem Abstand zu der jeweiligen Spiralrippe angeordnet ist. Der Abstand zwischen der Spiralrippe und der Tasche der ersten Spiraleinheit und/oder der zweiten Spiraleinheit wird quer zu einem durch die Spiralrippe gebildeten Spiralkanal gemessen. Durch den Abstand zwischen der Tasche und der Spiralrippe kann die Kerbwirkung der Tasche verringert werden.

Weiterhin hat es sich als vorteilhaft erwiesen, wenn eine Übergangsverrundung zwischen dem Boden und der Spiralrippe der Spiraleinheit vorgesehen ist. Die Übergangsverrundung weist vorzugsweise einen Radius auf und reduziert die Kerbwirkung in dem Bereich zwischen dem Boden und der Spiralrippe.

Gemäß einer Weiterbildung kann zur weiteren Reduzierung der Kerbwirkung der Abstand zwischen der Tasche und der Spiralrippe näherungsweise dem Radius der Übergangsverrundung zwischen dem Boden und der Spiralrippe entsprechen.

Auch kann eine Weiterbildung der Erfindung vorsehen, dass das Einlegeblech mindestens eine Schmierkerbe aufweist. Die mindestens eine Schmierkerbe verbindet die Dichtfläche mit einer auf der gegenüberliegenden Seite angeordneten Rückseite des Einlegeblechs und ermöglicht, dass durch die Schmierkerbe das mit dem Medium mitgeführte Schmiermittel in die Tasche zwischen der Spiraleinheit und dem Einlegeblech eindringen kann. Ferner ist bevorzugt, wenn die mindestens eine Schmierkerbe an einer in Radialrichtung außenliegenden Kante des Einlegeblechs angeordnet ist und in Richtung der Längsachse nach Art einer Rundnut ausgebildet ist.

Nach Maßgabe einer Weiterbildung der vorliegenden Erfindung weist die zweite Spiraleinheit mindestens eine Einspritzöffnung für das Medium aus einem Economizer-Kreislauf auf. Durch die Einspritzöffnung kann das Medium aus dem Economizer-Kreislauf in eine geschlossene Druckkammer eingespritzt werden, wodurch die Einsatzgrenzen der Scrollmaschine und die Effizienz der Scrollmaschine gesteigert werden kann.

Weiterhin kann gemäß einer Weiterbildung der vorliegenden Erfindung vorgesehen werden, dass die Einspritzöffnung eine Ausnehmung in der Spiralrippe umfasst. Die Ausnehmung ist bevorzugt nach Art einer Rundnut in einer Spiralwand der Spiralrippe ausgebildet. Die Ausnehmung kann sich darüber hinaus ausgehend von dem Boden der zweiten Spiraleinheit in der Spiralwand der Spiralrippe in Richtung der Spiralrippenspitze über bevorzugt mehr als 5% einer Höhe der Spiralrippe und bevorzugt nicht über 50% der Höhe, noch weiter bevorzugt nicht über 25% der Höhe der Spiralrippe erstrecken.

Ferner hat es sich als vorteilhaft erwiesen, wenn die Einspritzöffnung, zumindest bereichsweise, in dem Boden - bevorzugt benachbart zu der Tasche - angeordnet ist.

Eine bevorzugte Weiterbildung der vorliegenden Erfindung sieht vor, dass die Einspritzöffnung einen ersten Öffnungsabschnitt aufweist, der in der Übergangsverrundung angeordnet ist, und einen zweiten Öffnungsabschnitt, der durch die Ausnehmung in der Spiralrippe der zweiten Spiraleinheit ausgebildet ist. Durch eine derartige Anordnung der Einspritzöffnung in dem Übergangsbereich zwischen dem Boden und der Spiralrippe der zweiten Spiraleinheit kann vermieden werden, dass die Spiralrippenspitze der Spiralrippe der ersten Spiraleinheit bzw. eine Stirndichtung der ersten Spiralrippe die Einspritzöffnung überfährt bzw. in Kontakt mit der Einspritzöffnung kommen kann. Ein solcher Kontakt könnte sowohl die Einspritzöffnung und/oder die erste Spiralrippenspitze beschädigen.

Auch hat es sich als vorteilhaft erwiesen, wenn eine Zuleitung der Einspritzöffnung in der zweiten Spiraleinheit gestuft ausgebildet ist, wobei sich die Zuleitung zu der Einspritzöffnung hin verjüngt. Alternativ zu der gestuft ausgebildeten Zuleitung kann die Zuleitung ebenfalls konisch ausgebildet sein. Bevorzugt kann die Zuleitung als Bohrung mit einem kreisrunden Querschnitt ausgebildet sein. Es ist jedoch ebenso möglich, die Zuleitung im Querschnitt sichelförmig oder als Langloch auszugestalten.

Gemäß einer Weiterbildung der vorliegenden Erfindung können bzw. kann die Spiralrippenspitze der ersten Spiraleinheit und/oder die Spiralrippenspitze der zweiten Spiraleinheit eine Stirndichtung umfassen. Die Stirndichtung liegt dichtend an dem Boden der jeweils anderen Spiraleinheit an, wobei bevorzugt die Stirndichtung mit dem Boden der jeweils anderen Spiraleinheit in Wirkkontakt steht.

Die Stirndichtung im Zusammenhang mit der vorliegenden Erfindung kann im einfachsten Fall durch eine flache Spiralrippenspitze gebildet werden, die dichtend an dem Boden der jeweils anderen Spiraleinheit anliegt. Die Stirndichtung kann eine besondere Formgebung oder eine von der Spiralrippe abweichende Materialzusammensetzung o.Ä. aufweisen oder einen Dichtkörper umfassen, der an der Spiralrippenspitze angeordnet ist. Derartige Dichtkörper können beispielsweise metallisch oder aus Kunststoff sein.

Gemäß einer Weiterbildung der vorliegenden Erfindung umfasst die Stirndichtung eine Nut.

Ferner kann gemäß einer bevorzugten Ausführungsform die Stirndichtung einen in die Nut in der Spiralrippenspitze angeordneten Dichtungskörper umfassen. Der Dichtungskörper ragt gemäß einer weiteren bevorzugten Ausgestaltung der vorliegenden Erfindung aus der Nut in der Spiralrippenspitze in der Längsrichtung heraus.

Bevorzugt weist das Einlegeblech eine mit der Stirndichtung, insbesondere mit dem Dichtungskörper, zusammenwirkende Dichtfläche auf, wobei die Dichtfläche so bemessen ist, dass bei einer vollständigen Bewegung der ersten Spiraleinheit entlang der Orbitalbahn die Stirndichtung bzw. der Dichtungskörper das jeweilige Einlegeblech ausschließlich innerhalb der Dichtfläche überfährt. Hierzu kann die Dichtfläche größer bemessen sein als die von der Stirndichtung bzw. dem Dichtungskörper überfahren Fläche, wodurch sichergestellt werden kann, dass die Stirndichtung bzw. der Dichtungskörper ausschließlich mit der Dichtfläche des Einlegebleches in Kontakt kommt und nicht mit einer Außenkante des Einlegeblechs, was langfristig zu einer Beschädigung der Stirndichtung bzw. des Dichtungskörpers und/oder Verschleiß an dem Einlegeblech führen würde.

Bevorzugt ist der Dichtungskörper in die Nut lose eingesetzt, wodurch in die Nut zwischen dem Dichtungskörper und der Nut von dem Medium mitgeführtes Schmiermittel eindringen kann. Ferner kann das Medium zwischen dem Dichtungskörper und der Nut eindringen und durch Druckkräfte eine zusätzliche Dichtwirkung der Stirndichtung erzeugen.

Darüber hinaus hat es sich als vorteilhaft erwiesen, wenn die Stirndichtung zwischen den beiden Spiralwänden auf der Spiralrippenspitze der jeweiligen Spiralrippe angeordnet ist. Bevorzugt ist weiterhin die Stirndichtung bzw. der Dichtungskörper in einem Abstand zu der Spiralwand angeordnet, wobei der Abstand entlang eines Normalenvektors von der Spiralwand gemessen wird. Der Abstand zwischen jeweils einer der zwei gegenüberliegenden Spiralwänden der Spiralrippe und der Stirndichtung ist vorzugsweise gleich groß bemessen.

Darüber hinaus hat es sich vorteilhaft erwiesen, wenn der Wandabstand zwischen dem Einlegeblech und der Spiralwand kleiner ist als der Abstand zwischen der Spiralwand und dem Dichtungskörper. Dadurch kann sichergestellt werden, dass die Stirndichtung ausschließlich über die Dichtfläche des Einlegebleches fährt und nicht über die Dichtfläche hinaus.

Eine bevorzugte Weiterbildung der vorliegenden Erfindung sieht vor, dass die Scrollmaschine, insbesondere ein Spiralverdichter, für ein Medium eine erste Spiraleinheit und eine zweite Spiraleinheit aufweist, die in einer Längsachse angeordnet sind. Die erste Spiraleinheit umfasst einen Boden und eine von dem Boden abstehende Spiralrippe, die eine Spiralrippenspitze aufweist. Die zweite Spiraleinheit umfasst einen Boden und eine von dem Boden abstehende Spiralrippe, die eine Spiralrippenspitze aufweist. Die erste Spiraleinheit kann relativ zu der zweiten Spiraleinheit entlang einer Orbitalbahn bewegt werden und die erste Spiraleinheit und die zweite Spiraleinheit greifen zur Bildung von Druckkammern ineinander, wobei die Spiralrippenspitze mit dem Boden der jeweils anderen Spiraleinheit dichtend zusammenwirkt. Die jeweilige Spiralrippe erstreckt sich von einem inneren Endabschnitt zu einem äußeren Endabschnitt und mindestens eine der Spiralrippenspitzen der zwei Spiralrippenspitzen weist eine Stirndichtung auf, die eine Nut umfasst. Die Nut umfasst ferner einen Stirndichtungsnutabschnitt und mindestens einen Auslaufnutabschnitt, wobei der mindestens eine Auslaufnutabschnitt zwischen dem äußeren Endabschnitt und/oder dem inneren Endabschnitt angeordnet ist. Bevorzugt kann in den Stirndichtungsnutabschnitt der Dichtungskörper eingesetzt sein.

Die Nut in der Spiralrippenspitze weist somit mindestens zwei unterschiedlich ausgebildete Abschnitte auf, nämlich den Stirndichtungsnutabschnitt und den mindestens einen Auslaufnutabschnitt, wobei ausschließlich in dem Stirndichtungsnutabschnitt die Stirndichtung angeordnet werden kann. Die mindestens zwei unterschiedlich ausgebildeten Abschnitte unterscheiden sich insbesondere durch unterschiedliche Querschnittsflächen der Nut, vorzugsweise in der Nuttiefe.

Der Auslaufnutabschnitt kann nach Art einer Squealer-Tip ausgebildet sein und bildet auf der dem Boden der anderen Spiraleinheit zugewandten Seite eine Kavität aus, durch die sich eine Spaltströmung über die Spiralrippenspitze einstellen kann. Durch zusätzliche Druckverluste in der Kavität kann einerseits die Spaltströmung reduziert werden und andererseits kann ein Teil der Spaltströmung in der Nut zwischen die Nut und den Dichtungskörper in den Stirndichtungsnutabschnitt eindringen, wodurch die Dichtwirkung der Stirndichtung in der Summe verbessert werden kann. Insbesondere kann in dem inneren Endabschnitt das Medium mit hohem Druck über den Auslaufnutabschnitt in den Stirndichtungsnutabschnitt einströmen und kann dort den Dichtungskörper aus der Nut gegen den Boden der anderen Spiraleinheit pressen, woraus die verbesserte Dichtwirkung und gleichmäßiger Verschleiß und Anpressdruck resultiert. Durch einen gleichmäßigen Druck unter dem Dichtungskörper erfolgt eine gleichmäßige Anpressung an die korrespondierende Dichtfläche bzw. das korrespondierende Einlegeblech, wodurch ein reduzierter Verschleiß an der Dichtfläche erreicht wird.

Gemäß einer bevorzugten Weiterbildung der vorliegenden Erfindung kann der Stirndichtungsnutabschnitt eine erste Nuttiefe aufweisen und der mindestens eine Auslaufnutabschnitt eine zweite Nuttiefe, wobei die erste Nuttiefe größer ist als die zweite Nuttiefe. Durch die unterschiedlichen Tiefen kann der Dichtungskörper in dem Stirndichtungsnutabschnitt formschlüssig gehalten werden.

Ein weiterer Aspekt der vorliegenden Erfindung betrifft eine Kälteanlage mit einer zuvor beschriebenen Scrollmaschine.

Nachfolgend wird unter Bezugnahme auf die begleitenden Figuren ein Ausführungsbeispiel der vorliegenden Erfindung sowie eine Weiterbildung dessen im Detail beschrieben. Es zeigen:
- Figur 1: eine stark vereinfachte und schematische Darstellung einer Kälteanlage mit einer erfindungsgemäßen Scrollmaschine,
- Figur 2: eine vergrößerte Schnittdarstellung der Scrollmaschine mit einer ersten Spiraleinheit und einer zweiten Spiraleinheit gemäß Figur 1,
- Figur 3: eine Detaildarstellung der Scrollmaschine gemäß Figur 2,
- Figur 4: eine perspektivische Explosionsdarstellung der zweiten Spiraleinheit der Scrollmaschine gemäß Figur 2 mit einem Einlegeblech und einer Stirndichtung,
- Figur 5: eine Draufsicht auf die zweite Spiraleinheit gemäß Figur 4,
- Figur 6: eine vergrößerte Darstellung des Details Z gemäß Figur 5,
- Figur 7: eine perspektivische Darstellung einer Spiralrippe der zweiten Spiraleinheit mit einer Spiralrippenspitze,
- Figur 8: eine Schnittdarstellung entlang der Schnittlinie A-A gemäß Figur 7,
- Figur 9: eine Schnittdarstellung entlang der Schnittlinie B-B gemäß Figur 7,
- Figur 10: eine Schnittdarstellung entlang der Schnittlinie C-C gemäß Figur 7, und
- Figur 11: eine Weiterbildung der Scrollmaschine, wobei die erste Spiraleinheit der Scrollmaschine ein Einlegeblech aufweist.

Gleiche oder funktional gleiche Teile oder Merkmale werden in der nachfolgenden detaillierten Beschreibung der Figuren mit den gleichen Bezugszeichen gekennzeichnet. Darüber hinaus sind in den Figuren nicht alle gleichen oder funktional gleichen Teile oder Merkmale mit einer Bezugsziffer versehen.

Figur 1 zeigt eine bevorzugte Ausführungsform einer Kälteanlage 1 mit einer Scrollmaschine 2. Die Kälteanlage 1 umfasst die als Spiralverdichter ausgebildete Scrollmaschine 2, einen Verflüssiger 3, ein Expansionsorgan 4 und einen Verdampfer **5.** Ein Medium, vorzugsweise ein Kältemittel, strömt durch die Kälteanlage 1 entlang der mit Pfeilen gekennzeichneten Richtung zunächst von einem Auslass 12 der Scrollmaschine 2 in der Reihenfolge zum Verflüssiger 3, dem Expansionsorgan 4, dem Verdampfer 5 und abschließend zurück durch einen Einlass 11 in die Scrollmaschine 2.

Figur 1 ist eine vereinfachte Schnittdarstellung der Scrollmaschine 2 zu entnehmen. Die Scrollmaschine 2 weist ein als Ganzes bezeichnetes Maschinengehäuse 10 auf, das entlang einer Längsachse X orientiert ist. Das Maschinengehäuse 10 kann mehrere Gehäuseteile aufweisen, wobei in dem vorliegenden Ausführungsbeispiel das Maschinengehäuse 10 ein erstes Gehäuseteil 10' und ein zweites Gehäuseteil 10" aufweist.

In dem Maschinengehäuse 10 sind entlang der Längsachse X gemäß Figur 1 von rechts nach links der Einlass 11, eine Antriebseinheit 400, eine Antriebswelle 420 mit einer ersten Lagereinheit 450 und einer zweiten Lagereinheit 300, eine erste Spiraleinheit 100, eine zweite Spiraleinheit 200, ein Zwischenboden 50, eine Hochdruckkammer 30 und der Auslass 12 angeordnet.

Die erste Spiraleinheit 100 ist über einen Exzenterantrieb 150 und die Antriebswelle 420 mit der Antriebseinheit 400 gekoppelt.

Die Antriebswelle 420 ist in der Längsachse X ausgerichtet und die Rotationsachse der Antriebswelle 420 definiert in dem dargestellten Ausführungsbeispiel die Längsachse X. Die Antriebswelle 420 weist in der Längsachse X auf gegenüberliegenden Seiten einen ersten Endabschnitt und einen zweiten Endabschnitt auf.

Die erste Spiraleinheit 100 gemäß Figur 2 weist eine erste Seite 101 und eine in der Längsachse X der ersten Seite 101 gegenüberliegende zweite Seite 102 auf. Auf der ersten Seite 101 wird die erste Spiraleinheit 100 mittels des Axiallagers 190 an der zweiten Lagereinheit 300 gelagert. Der Exzenterantrieb 150 ist auf der ersten Seite 101 mit der ersten Spiraleinheit 100 gekoppelt und auf der zweiten Seite 102 ist eine Spiralrippe 110 angeordnet, die entlang der Längsachse X absteht und einen ersten Spiralkanal 120 bildet.

Die Spiralrippe 110 umfasst Spiralwände 140 und eine Spiralrippenspitze 160.

Zwischen der Spiralrippe 110 und dem Boden 130 kann eine Übergangsverrundung 135 (siehe Fig. 11) vorgesehen sein. Die Übergangsverrundung 135 kann bevorzugt einen Radius R aufweisen und dient der Reduzierung der Kerbwirkung in einem Übergangsbereich zwischen der Spiralrippe 110 und dem Boden 130.

Ferner können mehrere (nicht dargestellte) Ring-Pin-Kupplungen vorgesehen sein, die eine vollständige Drehung der ersten Spiraleinheit 100 um die Längsachse X verhindern. Die Ring-Pin-Kupplung koppelt die erste Spiraleinheit 100 mit der zweiten Lagereinheit 300.

Weiter kann der Figur 2 entnommen werden, dass die erste Spiralrippe 110 auf der zweiten Seite 102 der ersten Spiraleinheit 100 den Spiralkanal 120 bildet. Stirnseitig weist die Spiralrippe 110 die Spiralrippenspitze 160 auf, die entweder - wie dargestellt - eine Stirndichtung 170 aufweisen kann oder als flache Spitze ausgebildet sein kann. Der erste Spiralkanal 120 erstreckt sich von einem inneren Endbereich 125 zu einem äußeren Endbereich 126.

Die Spiralrippe 110 ist evolventenförmig entlang einer spiralförmigen Skelettlinie ausgebildet und erstreckt sich von einem inneren Endabschnitt 115 zu dem äußeren Endabschnitt 116. Der innere Endabschnitt 115 liegt bezogen auf die Längsachse X radial innen und der äußere Endabschnitt 116 bezogen auf die Längsachse X radial außen. Der mindestens eine Spiralkanal 120 ist U-förmig und wird in den radialen Richtungen von der Spiralrippe 110 bzw. den Spiralwänden 140 der Spiralrippe 110 und dem Boden 130 begrenzt.

In dem dargestellten Ausführungsbeispiel weist die erste Spiraleinheit 100 eine Stirndichtung 170 auf, die von der Spiralrippenspitze 160 in Richtung der zweiten Spiraleinheit 200 absteht.

Die Stirndichtung 170 umfasst eine Nut 175 und einen in die Nut 175 eingesetzten Dichtungskörper 172, der aus der Nut 175 herausragt.

Die Nut 175 kann - wie in Figur 3 gezeigt wird - bevorzugt mittig zwischen den Spiralwänden 140 auf der Spiralrippenspitze 160 angeordnet sein und positioniert den Dichtungskörper 172 in einem Abstand A zu der Spiralwand 140. Der Abstand A entspricht bevorzugt einem Abstand zwischen der Spiralwand 140 und dem Dichtungskörper 172 bzw. der Nut 175, gemessen entlang eines Normalenvektors der Spiralwand 140.

Die zweite Spiraleinheit 200 kann stationär ausgebildet sein und weist eine erste Seite 201 und eine der ersten Seite 201 in der Längsachse X gegenüberliegende zweite Seite 202 auf. Auf der ersten Seite 201 steht in der Längsachse X eine Spiralrippe 210 ab, wobei die Spiralrippe 210 einen zweiten Spiralkanal 220 bildet.

Die Spiralrippe 210 umfasst Spiralwände 240 und eine Spiralrippenspitze 260.

Zwischen der Spiralrippe 210 und dem Boden 230 kann eine Übergangsverrundung 235 vorgesehen sein. Die Übergangsverrundung 235 kann bevorzugt einen Radius R aufweisen und dient der Reduzierung der Kerbwirkung in einem Übergangsbereich zwischen der Spiralrippe 210 und dem Boden 230.

Die Scrollmaschine 2 kann eine Einspritzung aufweisen, die zum Einspritzen des Mediums aus einem Economizer-Kreislauf vorgesehen ist. Zum Einspritzen des Mediums aus einem Economizer-Kreislauf weist die zweite Sprialeinheit 200 eine Einspritzöffnung 250 auf, die in dem Spiralkanal 220 mündet und zwischen dem inneren Endbereich 125 und dem äußeren Endbereich 126 angeordnet ist.

Durch die Einspritzöffnung 250 kann das Medium aus dem Economizer-Kreislauf in eine geschlossene Druckkammer eingespritzt werden, wodurch die Effizienz der Scrollmaschine 2 gesteigert werden kann.

Insbesondere der vergrößerten Darstellung gemäß Figur 3 kann entnommen werden, dass die Einspritzöffnung 250 eine Ausnehmung 242 in der Spiralrippe 210 bzw. in der Spiralwand 240 umfasst. Die Ausnehmung 242 kann nach Art einer Rundnut ausgebildet sein und erstreckt sich in der Spiralwand 240 von dem Boden 230 in Richtung der Spiralrippenspitze 260, wobei ersichtlich ist, dass die Ausnehmung 242 sich nicht bis zur Spiralrippenspitze 260 erstreckt, sondern lediglich über ca. 10 % der Kanalhöhe des zweiten Spiralkanals 220 ausgebildet ist.

Weiterhin kann Figur 3 entnommen werden, dass sich die Einspritzöffnung 250 auf die Übergangsverrundung 235 zwischen dem Boden 230 und der Spiralrippe 210 erstreckt und einen ersten Öffnungsabschnitt 251 in der Übergangsverrundung 235 aufweist und einen zweiten Öffnungsabschnitt 252 in der Spiralrippe 210, der durch die Ausnehmung 242 in der Spiralrippe 210 gebildet wird. Die Einspritzöffnung 250 kann auf diese Weise derart positioniert werden, dass insbesondere die Stirndichtung 170 auf der Spiralrippenspitze 160 der ersten Spiraleinheit 100 nicht über die Einspritzöffnung 250 bei der Orbitalbewegung geführt ist. Dadurch können Beschädigungen sowohl an der Einspritzöffnung 250 und/oder an der Stirndichtung 170 der ersten Spiraleinheit 100 vermieden werden.

Stirnseitig weist die Spiralrippe 210 die Spiralrippenspitze 260 auf, die - wie dargestellt - eine Stirndichtung 270 aufweisen kann. Alternativ kann die Spiralrippenspitze 260 als flache Spitze ausgebildet sein. Weiterhin kann der zweite Spiralkanal 220 einen inneren Endbereich 225 und/oder einen äußeren Endbereich 226 aufweisen.

Die Spiralrippe 210 der zweiten Spiraleinheit 200 ist an die Spiralrippe 110 der ersten Spiraleinheit 100 angepasst. Die Spiralrippe 210 der zweiten Spiraleinheit 200 ist evolventenförmig entlang einer spiralförmigen Skelettlinie ausgebildet und erstreckt sich von einem inneren Endabschnitt 215 zu dem äußeren Endabschnitt 216. Die Skelettlinie entspricht einer Profilmittellinie der Spiralrippe 210 und liegt mittig zwischen den beiden Spiralwänden 240. Der innere Endabschnitt 215 liegt bezogen auf die Längsachse X radial innen und der äußere Endabschnitt 216 bezogen auf die Längsachse X radial außen. Der mindestens eine Spiralkanal 220 ist U-förmig und wird in den radialen Richtungen von der Spiralrippe 210 bzw. den Spiralwänden 240 der Spiralrippe 210 und dem Boden 230 begrenzt.

In dem dargestellten Ausführungsbeispiel gemäß Figur 2 weist auch die zweite Spiraleinheit 200 eine Stirndichtung 270 auf, die von der Spiralrippenspitze 260 in Richtung der ersten Spiraleinheit 100 absteht. Die Stirndichtung 270 umfasst eine Nut 275 und einen in die Nut 275 eingesetzten Dichtungskörper 272, der aus der Nut 275 herausragt.

Es wird angemerkt, dass die Stirndichtung 170 der ersten Spiraleinheit 100 und die Stirndichtung 270 der zweiten Spiraleinheit 200 baugleich ausgebildet sein können. Der Einfachheit halber wird im Nachfolgenden anhand der Figuren 7 bis 10 die die Stirndichtung 270 der zweiten Spiraleinheit 200 beschrieben.

Die Nut 275 umfasst einen Stirndichtungsnutabschnitt 277, in den der Dichtungskörper 272 bevorzugt lose eingesetzt werden kann, und mindestens einen Auslaufnutabschnitt 276, 278, wobei der mindestens eine Auslaufnutabschnitt 278 zwischen dem äußeren Endabschnitt 216 und/oder dem inneren Endabschnitt 215 angeordnet ist.

In dem dargestellten Ausführungsbeispiel umfasst die Nut 275 zwei Auslaufnutabschnitte 276, 278, wobei der Stirndichtungsnutabschnitt 277 zwischen den zwei Auslaufnutabschnitten 276, 278 angeordnet ist.

Der Stirndichtungsnutabschnitt 277 weist gemäß Figur 8 eine erste Nuttiefe T1 auf. Der Auslaufnutabschnitt 278 im äußeren Endabschnitt 216 gemäß Figur 10 weist eine zweite Nuttiefe T2 auf. Der in Figur 8 nicht dargestellte Auslaufnutabschnitt 276 im inneren Endabschnitt 215 weist eine zweite Nuttiefe T3 auf. Die zweite Nuttiefe T2 bzw. T3 der Auslaufnutabschnitte 276, 278 im äußeren Endabschnitt 216 und im inneren Endabschnitt 215 kann unterschiedlich bemessen sein.

Die erste Nuttiefe T1 des Stirndichtungsnutabschnitts **277** ist größer als die zweite Nuttiefe T2 der Auslaufnutabschnitte 276, 278 und zwischen den Stirndichtungsnutabschnitten **277** und dem jeweiligen Auslaufnutabschnitt 276, 278 ist eine in Figur 9 gezeigte Stufe ausgebildet.

Die Stufe begrenzt den Stirndichtungsnutabschnitt **277** und hält den Dichtungskörper 272 formschlüssig in dem Stirndichtungsnutabschnitt 277.

Der Auslaufnutabschnitt 276, 278 bildet auf der dem Boden 130 der ersten Spiraleinheit 100 zugewandten Seite der Spiralrippenspitze 260 eine Kavität aus, durch die sich eine Spaltströmung über die Spiralrippenspitze 260 einstellen kann. Durch zusätzliche Druckverluste in der Kavität kann einerseits die Spaltströmung reduziert werden und andererseits kann ein Teil der Spaltströmung in der Nut 275 zwischen die Nut 275 und den Dichtungskörper 272 in den Stirndichtungsnutabschnitt **277** eindringen, wodurch die Dichtwirkung der Stirndichtung 270 in der Summe verbessert werden kann. Insbesondere kann in dem inneren Endabschnitt 215 der Spiralrippe 210 das Medium mit hohem Druck über den Auslaufnutabschnitt 276 in den Stirndichtungsnutabschnitt einströmen und kann dort den Dichtungskörper 272 aus der Nut 275 gegen den Boden 130 der ersten Spiraleinheit 100 pressen, woraus die verbesserte Dichtwirkung resultiert.

Die Spiralrippenspitzen 160, 260 der ersten Spiraleinheit 100 und/oder der zweiten Spiraleinheit 200 können gemäß den Figuren 8 und 10 eine Fase 162, 262 aufweisen, die die Spiralrippenspitzen 160, 260 mit der jeweiligen Spiralwand 140, 240 verbindet. Auch können die Nuten 175, 275 eine Fase 174, 274 aufweisen.

Der Boden 230 der zweiten Spiraleinheit 200 kann gemäß den Figuren 2 und 3 eine Tasche 232 und ein Einlegeblech 236 umfassen. Die Tasche 232 ist in der ersten Seite 201 der zweiten Spiraleinheit 200 ausgebildet.

Die Tasche 232 weist eine Taschentiefe D auf, siehe Figur 3. Den Figuren 4 und 5 kann entnommen werden, dass sich die Tasche 232 von dem inneren Endbereich 225 bis zu dem äußeren Endbereichen 226 des Spiralkanals 220 erstreckt und sich entlang des Spiralkanals 200 über eine Fläche hinaus erstreckt, die mindestens der Fläche entspricht, die die Stirndichtung 170 bzw. der Dichtungskörper 172 der Spiralrippe 110 der ersten Spiraleinheit 100 bei einer Bewegung entlang der Orbitalbahn überfährt.

Die Tasche 232 ist in einem Wandabstand W zu der Spiralrippe 210 bzw. der Spiralwand 240 angeordnet. Der Wandabstand W entspricht bevorzugt einem Abstand zwischen der Spiralwand 240 und der Tasche 232, gemessen entlang eines Normalenvektors der Spiralwand 240.

Der Wandabstand W entspricht vorzugsweise näherungsweise dem Radius R der Übergangsverrundung 235, der zu der Spiralrippe 210 bzw. der Spiralwand 240 angeordnet ist.

In die Tasche 232 ist das Einlegeblech 236 eingesetzt, das in Form und Größe an die Tasche 232 angepasst ist. Das Einlegeblech 236 weist eine Blechdicke B auf. Ferner weist das Einlegeblech 236 eine eine Mantelfläche ausbildende umlaufende Außenkante auf, die die zwei Stirnseiten des Einlegeblechs 236 verbindet.

Das Einlegeblech 236 liegt vorzugsweise lose in der Tasche 232. Zwischen der Mantelfläche und der Tasche 232 kann ein Spalt ausgebildet sein. Der Spalt wird so gering wie möglich gehalten, um unnötige Relativbewegungen zwischen der Spiraleinheit 200 und dem Einlegeblech 236 zu vermeiden.

Eine Stirnseite des Einlegeblechs 236 bildet auf der der ersten Spiraleinheit 100 zugewandten Seite eine Dichtfläche 238. Die andere Stirnseite liegt in der Tasche 232 an.

Den Figuren 3 bis 5 kann entnommen werden, dass das Einlegeblech 236 mehrere Schmierkerben 239 aufweisen kann. Die Schmierkerben 239 können in die Mantelfläche nach Art einer axial orientierten Rundnut ausgebildet sein und verbinden die zwei Stirnseiten des Einlegeblechs 236.

Die Schmierkerbe 239 kann gemäß Figur 6 eine Kerbentiefe K aufweisen. Durch die Schmierkerben 239 kann begünstigt mit dem Medium mitgeführtes Schmiermittel in die Tasche 232 eindringen die Kontaktflächen zwischen dem Einlegeblech und der Tasche 232 schmieren.

Ferner kann eine Schmierkerbe 239 - wie in Figur 3 gezeigt ist - unmittelbar benachbart zu der Einspritzöffnung 250 angeordnet sein.

Figur 3 kann entnommen werden, dass das Einlegeblech 236 aus der Tasche 232 herausragt und von der ersten Seite der zweiten Spiraleinheit 200 absteht. Die Taschentiefe D ist folglich kleiner als die Blechdicke B. Bevorzugt sind die Maße der Taschentiefe und der Blechdicke B so gewählt, dass das Einlegeblech 236 geringfügig von der ersten Seite 201 absteht. Vorzugsweise ist dieser Überstand möglichst gering, um eine hohe Effizienz zu erreichen und die Betriebssicherheit zu gewährleisten. Die Blechdicke kann zur Einstellung des Axialspiels entsprechend gewählt werden.

Wie in Figur 2 gezeigt ist, greifen die Spiralrippe 110 der ersten Spiraleinheit 100 und die Spiralrippe 210 der zweiten Spiraleinheit 200 ineinander bzw. sie verkämmen. Die erste Spiraleinheit 100 kann durch die Antriebseinheit 400 entlang einer (nicht dargestellten) Orbitalbahn relativ zu der zweiten Spiraleinheit 200 bewegt werden, wobei die Ring-Pin-Kupplung 350 verhindert, dass die erste Spiraleinheit 100 während der Bewegung entlang der Orbitalbahn eine Drehung um die Längsachse X vornehmen kann.

Bei dem Ineinandergreifen oder Verkämmen greift die Spiralrippe 110 der ersten Spiraleinheit 100 in den zweiten Spiralkanal der zweiten Spiraleinheit 200 und die Spiralrippe 210 der zweiten Spiraleinheit 200 in den ersten Spiralkanal der ersten Spiraleinheit 100. Die Spiralrippenspitze 260 bzw. die Stirndichtung 270 der Spiralrippe 210 der zweiten Spiraleinheit 200 wirkt dichtend mit dem Boden 130 der ersten Spiraleinheit 100 zusammen und die Spiralrippenspitze 160 bzw. die Stirndichtung 170 der Spiralrippe 110 der ersten Spiraleinheit 100 wirkt mit dem Boden 230 der zweiten Spiraleinheit 200 zusammen.

Genauer gesagt überfährt die Stirndichtung 170, insbesondere der Dichtungskörper 172 der ersten Spiraleinheit 100, die Dichtfläche 238 des Einlegeblechs 236 des Bodens 230 der zweiten Spiraleinheit 200 und kommt hierzu gemäß der Darstellung in Figur 3 in Wirkkontakt mit der Dichtfläche 238 des Einlegeblechs 236.

Das Einlegeblech 236 und folglich auch die Tasche 232 sind derart bemessen, dass die Stirndichtung 170, insbesondere der Dichtungskörper 172, ausschließlich mit dem Einlegeblech 236 innerhalb der Dichtfläche 238 in Wirkkontakt mit dem Boden 230 der zweiten Spiraleinheit 200 kommt. Hierfür ist der Abstand A zwischen der Spiralwand 140 und der Stirndichtung 170 bzw. dem Dichtungskörper 172 größer als der Wandabstand W zwischen der Spiralwand 140 und dem Einlegeblech 236 bzw. dessen Außenkante.

Das Medium tritt durch den Einlass 11 in das Maschinengehäuse 10 und wird in dem Maschinengehäuse 10 von dem Einlass 11 zu dem äußeren Endbereichen 126, 226 geführt.

Bei einem Verdichter oder Kompressor werden bei einer Bewegung der ersten Spiraleinheit 100 entlang der Orbitalbahn zwischen der ersten Spiraleinheit 100 und der zweiten Spiraleinheit 200 (nicht dargestellte) Druckkammern eingeschlossen, die Medium von den äußeren Endbereichen 126, 226 zu den inneren Endbereichen 125, 225 der Spiralkanäle 120, 220 verlagern. Die äußeren Endbereiche 126, 226 bilden gemeinsam den Ansaugbereich 320, aus dem das Medium in die Spiralkanäle 120, 220 eingesogen werden kann, um es dann in (nicht dargestellten) geschlossenen Druckkammern von dem äußeren Endbereich 126, 226 zu dem inneren Endbereich 125, 225 zu verlagern, wobei die Druckkammern eine kontinuierliche Volumenverkleinerung erfahren.

Bei einem Expander werden bei einer Bewegung der ersten Spiraleinheit 100 entlang der Orbitalbahn zwischen der ersten Spiraleinheit 100 und der zweiten Spiraleinheit 200 (nicht dargestellte) Druckkammern eingeschlossen, die Medium von den inneren Endbereichen 125, 225 zu den äußeren Endbereichen 126, 226 der Spiralkanäle 120, 220 verlagern, wobei die Druckkammern eine kontinuierliche Volumenvergrößerung erfahren.

Auf der zweiten Seite 202 der zweiten Spiraleinheit 200 die Hochdruckkammer 30 und der Zwischenboden 50 angeordnet, wobei der Zwischenboden 50 entlang der Längsachse X zwischen der Hochdruckkammer 30 und der zweiten Spiraleinheit 200 angeordnet ist.

Die zweite Spiraleinheit 200 kann über einen Radiallagerabschnitt an dem Zwischenboden 50 abgestützt werden.

Ferner kann eine Zuleitung 70 durch den Zwischenboden 50 geführt werden, die die Einspritzöffnung 250 mit der Gehäuseöffnung 13 verbindet.

Der Zwischenboden 50 entkoppelt die zweite Spiraleinheit 200 von den Druckkräften in der Hochdruckkammer 30 und ist gegenüber dem Maschinengehäuse 10 abgestützt.

Die Hochdruckkammer 30 ist über einen Durchlass 255 mit dem zweiten Spiralkanal 220 verbunden, wobei der Durchlass 255 eine Auslassöffnung umfasst, die im Bereich der inneren Endbereiche 125, 225 angeordnet ist. Die Auslassöffnung, auch "discharge port" genannt, ist bevorzugt in dem inneren Endbereich 225 des Bodens 230 der zweiten Spiraleinheit 200 ausgebildet und der Durchlass 255 erstreckt sich entlang der Längsachse X durch eine Durchbrechung durch den Zwischenboden 50 hindurch bis zur Hochdruckkammer 30.

Die Hochdruckkammer 30 ist wiederum mit dem Auslass 12 verbunden und das Medium kann die Scrollmaschine 2 durch den Auslass 12 verlassen.

Figur 11 zeigt eine Weiterbildung der Scrollmaschine 2 gemäß Figur 2, wobei auch die erste Spiraleinheit 100 eine Tasche 132 mit einem Einlegeblech 136 aufweist. Die Tasche 132 und das Einlegeblech 136 der ersten Spiraleinheit 100 können identisch zu der Tasche 232 mit dem Einlegeblech 236 ausgebildet sein. Die erste Spiraleinheit 100 weist vorzugsweise keine Einspritzöffnung für das Medium des Ecomizer-Kreislaufs auf. Im Übrigen sind die Merkmale identisch.

### Bezugszeichenliste

- 1: Kälteanlage
- 2: Scrollmaschine
- 3: Verflüssiger
- 4: Expansionsorgan
- 5: Verdampfer
- 10: Maschinengehäuse
- 10': erstes Gehäuseteil
- 10": zweites Gehäuseteil
- 11: Einlass
- 12: Auslass
- 30: Hochdruckkammer
- 50: Zwischenboden
- 70: Leitung
- 100: erste Spiraleinheit
- 101: erste Seite
- 102: zweite Seite
- 110: Spiralrippe
- 115: innerer Endabschnitt
- 116: äußerer Endabschnitt
- 120: Spiralkanal
- 125: innerer Endbereich
- 126: äußerer Endbereich
- 130: Boden
- 132: Tasche
- 135: Übergangsverrundung
- 136: Einlegeblech
- 138: Dichtfläche
- 139: Schmierkerbe
- 140: Spiralwand
- 150: Exzenterantrieb
- 160: Spiralrippenspitze
- 170: Stirndichtung
- 172: Dichtungskörper
- 175: Nut
- 176: Auslaufnutabschnitt
- **177**: Stirndichtungsnutabschnitt
- 178: Auslaufnutabschnitt
- 190: Axiallager
- 200: zweite Spiraleinheit
- 201: erste Seite
- 202: zweite Seite
- 210: Spiralrippe
- 215: innerer Endabschnitt
- 216: äußerer Endabschnitt
- 220: Spiralkanal
- 225: innerer Endbereich
- 226: äußerer Endbereich
- 230: Boden
- 232: Tasche
- 235: Übergangsverrundung
- 236: Einlegeblech
- 238: Dichtfläche
- 239: Schmierkerbe
- 240: Spiralwand
- 242: Ausnehmung
- 250: Einspritzöffnung
- 251: erster Öffnungsabschnitt
- 252: zweiter Öffnungsabschnitt
- 255: Durchlass
- 260: Spiralrippenspitze
- 270: Stirndichtung
- 272: Dichtungskörper
- 275: Nut
- 276: Auslaufnutabschnitt
- 277: Stirndichtungsnutabschnitt
- 278: Auslaufnutabschnitt
- 300: zweite Lagereinheit
- 320: Ansaugbereich
- 400: Antriebseinheit
- 420: Antriebswelle
- 450: erste Lagereinheit

- A: Abstand
- D: Taschentiefe
- B: Blechdicke
- W: Wandabstand
- T1: Nuttiefe
- T2: Nuttiefe
- X: Längsachse

## Patentansprüche

1. Scrollmaschine (2), insbesondere Spiralverdichter, aufweisend
eine erste Spiraleinheit (100) mit einem Boden (130) und eine von dem Boden (130) abstehende Spiralrippe (110) mit einer Spiralrippenspitze (160),
eine zweite Spiraleinheit (200) mit einem Boden (230) und einer von dem Boden (230) abstehende Spiralrippe (210) mit einer Spiralrippenspitze (260),
wobei die erste Spiraleinheit (100) relativ zu der zweiten Spiraleinheit (200) entlang einer Orbitalbahn bewegt werden kann und die erste Spiraleinheit (100) und die zweite Spiraleinheit (200) zur Bildung von Druckkammern ineinandergreifen und dabei die Spiralrippenspitze (110, 210) der Spiralrippe (110, 210) mit dem Boden (130, 230) der jeweils anderen Spiraleinheit (100, 200) dichtend zusammenwirkt, wobei der Boden (130) der ersten Spiraleinheit (100) und/oder der Boden (230) der zweiten Spiraleinheit (200) eine Tasche (132, 232) mit einem in der Tasche (132, 232) angeordneten Einlegeblech (136, 236) umfassen bzw. umfasst,
**dadurch gekennzeichnet, dass** die Tasche (132, 232) in einem Wandabstand (W) zu der jeweiligen Spiralrippe (110, 210) angeordnet ist und der Wandabstand (W) zwischen der Spiralrippe (110, 210) und der Tasche (132, 232) der ersten Spiraleinheit (100) und/oder der zweiten Spiraleinheit (200) quer zu einem durch die Spiralrippe (110, 210) gebildeten Spiralkanal (120, 220) gemessen wird.

2. Scrollmaschine nach Anspruch 1,
**dadurch gekennzeichnet, dass** das Einlegeblech (136, 236) in die jeweilige Tasche (132, 232) lose eingesetzt ist.

3. Scrollmaschine nach Anspruch 1 oder 2,
**dadurch gekennzeichnet, dass** die Tasche (132, 232) eine Taschentiefe (D) aufweist und dass das Einlegeblech (136, 236) ein Blechdicke (B) aufweist und dass die Blechdicke (B) größer ist als die Taschentiefe (D).

4. Scrollmaschine nach einem der vorgenannten Ansprüche, **dadurch gekennzeichnet, dass** eine Übergangsverrundung (135, 235) zwischen dem Boden (130, 230) und der Spiralrippe (110, 210) vorgesehen ist.

5. Scrollmaschine nach einem der vorgenannten Ansprüche,, **dadurch gekennzeichnet, dass** der Wandabstand (W) näherungsweise einem Radius (R) der Übergangsverrundung (135, 235) entspricht.

6. Scrollmaschine nach einem der vorgenannten Ansprüche, **dadurch gekennzeichnet, dass** das Einlegeblech (136, 236) mindestens eine Schmierkerbe (139, 239) aufweist.

7. Scrollmaschine nach einem der vorgenannten Ansprüche, **dadurch gekennzeichnet, dass** die zweite Spiraleinheit (200) wenigstens eine Einspritzöffnung (250) für ein Medium aus einem Ecomizer-Kreislauf aufweist.

8. Scrollmaschine (2) nach Anspruch 7,
**dadurch gekennzeichnet, dass** die Einspritzöffnung (250) eine Ausnehmung (242) in der Spiralrippe (210) der zweiten Spiraleinheit (200) umfasst.

9. Scrollmaschine (2) nach einem der Ansprüche 7 oder 8, **dadurch gekennzeichnet, dass** die Einspritzöffnung (250) einen ersten Öffnungsabschnitt (251) in der Übergangsverrundung (235) und einen zweiten Öffnungsabschnitt (252) in der Spiralrippe (210) aufweist.

10. Scrollmaschine nach einem der vorgenannten Ansprüche, **dadurch gekennzeichnet, dass** die Spiralrippe (110, 210) der ersten Spiraleinheit (100) und/oder der zweiten Spiraleinheit (200) eine Stirndichtung (170, 270) umfassen bzw. umfasst.

11. Scrollmaschine nach Anspruch 11,
**dadurch gekennzeichnet, dass** das Einlegeblech (136, 236) eine mit der Stirndichtung (170, 270) zusammenwirkende Dichtfläche (138, 238) aufweist, und dass die Dichtfläche (138, 238) so bemessen ist, dass bei einer vollständigen Bewegung der ersten Spiraleinheit (100) entlang der Orbitalbahn die Stirndichtung (170, 270) das jeweilige Einlegeblech (136, 236) innerhalb der Dichtfläche (138, 238) überfährt.

12. Scrollmaschine nach Anspruch 10 oder 11,
**dadurch gekennzeichnet, dass** die Stirndichtung (170, 270) einen in einer Nut (175, 275) angeordneten Dichtungskörper (172, 272) umfasst.

13. Scrollmaschine nach einem der Ansprüche 10 bis 12,
**dadurch gekennzeichnet, dass** die Stirndichtung (170, 270) mittig auf der Spiralrippenspitze (160, 260) angeordnet ist.

14. Scrollmaschine nach einem der Ansprüche 10 bis 13,
**dadurch gekennzeichnet, dass** die Stirndichtung (170, 270) in einem Abstand (A) zu einer Spiralwand (140, 240) der Spiralrippe (110, 210) angeordnet ist, und dass der Abstand (A) zu den Spiralwänden (140, 240) größer ist als der Wandabstand (W) zwischen der Tasche (132, 232) und der Spiralwand (140, 240).

15. Scrollmaschine nach einem der vorgenannten Ansprüche, **dadurch gekennzeichnet, dass** sich die Spiralrippe (110, 210) von einem inneren Endabschnitt (115, 215) bis zum äußeren Endabschnitt (116, 216) erstreckt, dass eine Nut (175, 275) zwischen dem inneren Endabschnitt (115, 215) und dem äußeren Endabschnitt (116, 216) angeordnet ist, dass die Nut (175, 275) einen den Dichtungskörper (172, 272) aufnehmenden Stirndichtungsnutabschnitt (177, 277) und mindestens einen Auslaufnutabschnitt (176, 276, 178, 278) umfasst, der zwischen dem Stirndichtungsnutabschnitt (177, 277) und dem inneren Endabschnitt (115, 215) und/oder zwischen dem Stirndichtungsnutabschnitt (177, 277) und dem äußeren Endabschnitt (116, 216) angeordnet ist.

16. Scrollmaschine nach Anspruch 15
**dadurch gekennzeichnet, dass** der Auslaufnutabschnitt (176, 276, 178, 278) eine zweite Nuttiefe (T2, T3) aufweist und dass die erste Nuttiefe (T2, T3) kleiner ist als eine erste Nuttiefe (T1) des Stirndichtungsnutabschnitts (177, 277).

17. Kälteanlage (1) mit einer Scrollmaschine (2) nach einem der vorgenannten Patentansprüche.

## Claims

1. Scroll machine (2), in particular a scroll compressor, comprising
a first scroll unit (100) having a base (130) and a scroll rib (110) projecting from the base (130) with a scroll rib tip (160),
a second scroll unit (200) having a base (230) and a scroll rib (210) projecting from the base (230) with a scroll rib tip (260),
wherein the first scroll unit (100) can be moved relative to the second scroll unit (200) along an orbital path and the first scroll unit (100) and the second scroll unit (200) mesh with one another to form compression chambers, and in doing so the scroll rib tip (110, 210) of the scroll rib (110, 210) sealingly cooperates with the base (130, 230) of the respective other scroll unit (100, 200), wherein the base (130) of the first scroll unit (100) and/or the base (230) of the second scroll unit (200) comprises/comprise a pocket (132, 232) with an insert plate (136, 236) arranged in the pocket (132, 232), **characterized in that**
the pocket (132, 232) is arranged at a wall distance (W) from the respective scroll rib (110, 210), and the wall distance (W) between the scroll rib (110, 210) and the pocket (132, 232) of the first scroll unit (100) and/or the second scroll unit (200) is measured transversely to a scroll channel (120, 220) formed by the scroll rib (110, 210).

2. Scroll machine according to claim 1,
**characterized in that**
the insert plate (136, 236) is loosely inserted into the respective pocket (132, 232).

3. Scroll machine according to claim 1 or 2,
**characterized in that**
the pocket (132, 232) has a pocket depth (D), the insert plate (136, 236) has a plate thickness (B), and the plate thickness (B) is greater than the pocket depth (D).

4. Scroll machine according to one of the preceding claims, **characterized in that**
a transition fillet (135, 235) is provided between the base (130, 230) and the scroll rib (110, 210).

5. Scroll machine according to one of the preceding claims, **characterized in that**
the wall distance (W) approximately corresponds to a radius (R) of the transition fillet (135, 235).

6. Scroll machine according to one of the preceding claims, **characterized in that**
the insert plate (136, 236) has at least one lubrication groove (139, 239).

7. Scroll machine according to one of the preceding claims, **characterized in that**
the second scroll unit (200) has at least one injection opening (250) for a medium from an economizer circuit.

8. Scroll machine (2) according to claim 7,
**characterized in that**
the injection opening (250) comprises a recess (242) in the scroll rib (210) of the second scroll unit (200).

9. Scroll machine (2) according to claim 7 or 8,
**characterized in that**
the injection opening (250) has a first opening section (251) in the transition fillet (235) and a second opening section (252) in the scroll rib (210).

10. Scroll machine according to one of the preceding claims, **characterized in that**
the scroll rib (110, 210) of the first scroll unit (100) and/or the second scroll unit (200) comprises/comprise a tip seal (170, 270).

11. Scroll machine according to claim 10,
**characterized in that**
the insert plate (136, 236) has a sealing surface (138, 238) cooperating with the tip seal (170, 270), and the sealing surface (138, 238) is dimensioned such that, during a complete movement of the first scroll unit (100) along the orbital path, the tip seal (170, 270) passes over the respective insert plate (136, 236) within the sealing surface (138, 238).

12. Scroll machine according to claim 10 or 11,
**characterized in that**
the tip seal (170, 270) comprises a sealing body (172, 272) arranged in a groove (175, 275).

13. Scroll machine according to one of claims 10 to 12, **characterized in that**
the tip seal (170, 270) is arranged centrally on the scroll rib tip (160, 260).

14. Scroll machine according to one of claims 10 to 13,
**characterized in that**
the tip seal (170, 270) is arranged at a distance (A) from a scroll wall (140, 240) of the scroll rib (110, 210), and the distance (A) from the scroll walls (140, 240) is greater than the wall distance (W) between the pocket (132, 232) and the scroll wall (140, 240).

15. Scroll machine according to one of the preceding claims, **characterized in that**
the scroll rib (110, 210) extends from an inner end section (115, 215) to an outer end section (116, 216), a groove (175, 275) is arranged between the inner end section (115, 215) and the outer end section (116, 216), the groove (175, 275) comprises a tip seal groove section (177, 277) receiving the sealing body (172, 272) and at least one outlet groove section (176, 276, 178, 278) which is arranged between the tip seal groove section (177, 277) and the inner end section (115, 215) and/or between the tip seal groove section (177, 277) and the outer end section (116, 216).

16. Scroll machine according to claim 15,
**characterized in that**
the outlet groove section (176, 276, 178, 278) has a second groove depth (T2, T3), and the second groove depth (T2, T3) is smaller than a first groove depth (T1) of the tip seal groove section (177, 277).

17. Refrigeration system (1) having a scroll machine (2) according to one of the preceding claims.

## Revendications

1. Machine (2) à spirales, en particulier compresseur à spirales, comportant :
une première unité (100) à spirale ayant un fond (130) et une nervure (110) de spirale partant du fond (130) et ayant une pointe (160) de nervure de spirale,
une deuxième unité (200) à spirale ayant un fond (230) et une nervure (210) de spirale partant du fond (230) et ayant une pointe (260) de nervure de spirale,
dans laquelle la première unité (100) à spirale peut être déplacée par rapport à la deuxième unité (200) à spirale suivant une trajectoire orbitale et la première unité (100) à spirale et la deuxième unité (200) à spirale s'interpénètrent pour la formation de chambres sous pression et, à cet effet, la pointe (110, 210) de la nervure (110, 210) de la spirale coopère avec étanchéité avec le fond (130, 230) de respectivement l'autre unité (100, 200) à spirale, dans laquelle le fond (130) de la première unité (100) à spirale et/ou le fond (230) de la deuxième unité (200) à spirale comprennent ou comprend une poche (132, 232) avec une tôle (136, 236) d'insertion, disposée dans la poche (132, 232),
**caractérisée en ce que**
la poche (132, 232) est disposée à une distance (W) de paroi de la nervure (110, 210) de la spirale respective et la distance (W) de paroi entre la nervure (110, 210) de la spirale et la poche (132, 232) de la première unité (100) à spirale et/ou de la deuxième unité (200) à spirale est mesurée transversalement à un canal (120, 220) en spirale formé par la nervure (110, 210) de la spirale.

2. Machine à spirales suivant la revendication 1,
**caractérisée en ce que**
la tôle (136, 236) d'insertion est insérée de manière lâche dans la poche (132, 232) respective.

3. Machine à spirales suivant la revendication 1 ou 2,
**caractérisée en ce que**
la poche (132, 232) a une profondeur (D) de poche et **en ce que** la tôle (136, 236) d'insertion a une épaisseur (B) de tôle et **en ce que** l'épaisseur (B) de la tôle est plus grande que la profondeur (D) de la poche.

4. Machine à spirales suivant l'une des revendications précédentes,
**caractérisée en ce qu'**
un arrondi (135, 235) de transition est prévu entre le fond (130, 230) et la nervure (110, 210) de spirale.

5. Machine à spirales suivant l'une des revendications précédentes,
**caractérisée en ce que**
la distance (W) de paroi correspond à peu près à un rayon (R) de l'arrondi (135, 235) de transition.

6. Machine à spirales suivant l'une des revendications précédentes,
**caractérisée en ce que**
la tôle (136, 236) d'insertion a au moins une encoche (139, 239) de lubrification.

7. Machine à spirales suivant l'une des revendications précédentes,
**caractérisée en ce que**
la deuxième unité (200) à spirale a, au moins, une ouverture (250) d'injection d'un fluide d'un circuit économiseur.

8. Machine à spirales suivant la revendication 7,
**caractérisée en ce que**
l'ouverture (250) d'insertion comprend un évidement (242) dans la nervure (210) de la spirale de la deuxième unité (200) à spirale.

9. Machine (2) à spirales suivant l'une des revendications 7 ou 8,
**caractérisée en ce que**
l'ouverture (250) d'injection a une première partie (251) d'ouverture dans l'arrondi (235) de transition et une deuxième partie (252) d'ouverture dans la nervure (210) de spirale.

10. Machine (2) à spirales suivant l'une des revendications précédentes,
**caractérisée en ce que**
la nervure (110, 210) de la spirale de la première unité (100) à spirale et/ou de la deuxième unité (200) à spirale comprend ou comprennent une étanchéité (170, 270) frontale.

11. Machine à spirales suivant la revendication 10,
**caractérisée en ce que**
la tôle (136, 236) d'insertion a une surface (138, 238) d'étanchéité coopérant avec l'étanchéité (170, 270) frontale, et **en ce que** la surface (138, 238) d'étanchéité est dimensionnée de manière à ce que, lors d'un mouvement complet de la première unité (100) à spirale le long de la trajectoire orbitale, l'étanchéité (170, 270) frontale franchit la tôle (136, 236) respective d'insertion dans la surface (138, 238) d'étanchéité.

12. Machine à spirales suivant la revendication 10 ou 11, **caractérisée en ce que**
l'étanchéité (170, 270) frontale comprend un corps (172, 272) d'étanchéité disposé dans une rainure (175, 275).

13. Machine à spirales suivant l'une des revendications 10 à 12, **caractérisée en ce que**
l'étanchéité (170, 270) frontale est disposée au milieu sur la pointe (160, 260) de la nervure de spirale.

14. Machine à spirales suivant l'une des revendications 10 à 13, **caractérisée en ce que**
l'étanchéité (170, 270) frontale est disposée à une distance (A) d'une paroi (140, 240) de la spirale de la nervure (110, 210) de la spirale et **en ce que** la distance (A) aux parois (140, 240) de la spirale est plus grande que la distance (W) de paroi entre la poche (132, 232) et la paroi (140, 240) de la spirale.

15. Machine à spirales suivant l'une des revendications précédentes,
**caractérisée en ce que**
la nervure (110, 210) de la spirale s'étend d'une partie (115, 215) intérieure d'extrémité jusqu'à une partie (116, 216) extérieure d'extrémité, **en ce qu'**une rainure (175, 275) est disposée entre la partie (115, 215) intérieure d'extrémité et la partie (116, 216) extérieure d'extrémité, **en ce que** la rainure (175, 275) comprend une partie (177, 277) de rainure d'étanchéité frontale recevant le corps (172, 272) d'étanchéité et au moins une partie (176, 276, 178, 278) de rainure de sortie, qui est disposée entre la partie (177, 277) de rainure d'étanchéité frontale et la partie (115, 215) intérieure d'extrémité et/ou entre la partie (177, 277) de rainure d'étanchéité frontale et la partie (116, 216) extérieure d'extrémité.

16. Machine à spirales suivant la revendication 15,
**caractérisée en ce que**
la partie (176, 276, 178, 278) de rainure de sortie a une deuxième profondeur (T2, T3) de rainure et **en ce que** la première profondeur (T2, T3) de rainure est plus petite qu'une première profondeur (T1) de rainure de la partie (177, 277) de rainure d'étanchéité frontale.

17. Installation (1) frigorifique comprenant une machine (2) à spirales suivant l'une des revendications précédentes.
